# EUROPÄISCHE PATENTSCHRIFT

(11) **EP 0 978 466 B1**
(45) Veröffentlichungstag und Bekanntmachung des Hinweises auf die Patenterteilung: **18.02.2004**
(21) Anmeldenummer: 99250259.1
(22) Anmeldetag: 30.07.1999
(51) Int. Cl.: B65H 3/06, B65H 3/60, B65H 7/18

(54) **Vorrichtung zum Vereinzeln von Druckträgern**
Apparatus for the separation of documents
Appareil pour la séparation de documents

(30) Priorität: 05.08.1998 DE 19836235
(43) Veröffentlichungstag der Anmeldung: 09.02.2000
(73) Patentinhaber: Francotyp-Postalia AG & Co. KG, 16547 Birkenwerder (DE)
(72) Erfinder: Schmidt-Kretschmer, Michael, Dr., 16565 Lehnitz (DE)

(56) Entgegenhaltungen:
- EP-A- 0 057 810
- EP-A- 0 787 672
- DE-A- 19 605 106
- US-A- 4 083 555
- US-A- 4 529 187
- US-A- 5 769 408

## Beschreibung

Die Erfindung betrifft eine Vorrichtung zum Vereinzeln von Druckträgern, insbesondere von Briefen, die in einem Stapel angelegt werden. Die Briefe können dabei unterschiedliche Dicke sowie die zulässigen Formate in unregelmäßiger Folge aufweisen. Die Verarbeitung derartig anfallender Briefe wird als Mischpostbetrieb bezeichnet.

Üblicherweise bestehen Briefpostverarbeitungssysteme aus einer Briefvereinzelungsvorrichtung, in der die Briefe zeitlich nacheinander stapelweise angelegt, vereinzelt und bedarfsweise verschlossen werden, aus einer Frankier- und/oder Adressiermaschine mit optionaler Waage und aus einer Ablagevorrichtung, vergleiche DE-M 96 09 167.3 in Geschmacksmusterblatt des Deutschen Patentamtes vom 24.05.1997, Teil la, Warenklasse 18/02.

Die erfindungsgemäße Vorrichtung ist Bestandteil einer Briefvereinzelungsvorrichtung.

Es ist eine Anordnung zum Vorvereinzeln von Druckträgem bekannt, siehe DE 196 05 017 A1 & EP-A-0 787 672, bei der Briefe auf einer Kante stehend hintereinander als Briefstapel abgelegt sind und die Briefe von dem Briefstapel seitlich weg einer Vereinzelungsvorrichtung zugeführt werden,
Die Briefe sind dabei zwischen einem federnd gelagerten Andruckbügel und mindestens einer Antriebswalze sowie einer leicht nach hinten geneigten Führungsplatte angeordnet. Die Standfläche für die Briefe und die Führungsplatte sind zueinander orthogonal.
Die Antriebswalze weist an der Außenkontur mindestens einen sich über die Walzenlänge erstreckenden Vorsprung parallel zur Umdrehungsachse auf. Die Hüllkurve der Antriebswalze ragt durch eine Öffnung der Führungsplatte so weit, daß mindestens ein Vorsprung aus der Öffnung vorsteht. Durch die hervorstehende Außenkontur werden der Briefstapel genügend aufgerüttelt und die dem Transport entgegenwirkenden Reibungs- und Adhäsionskräfte überwunden. Die einzuleitende Kraft wird über den Hub der Antriebswalze eingestellt. Durch die Neigung der Führungsplatte wird eine stabile Vorzugslage des Briefstapels erreicht; die Achse der Antriebswalze ist dabei parallel zur Führungsplatte.
Das Problem der Vereinzelung bleibt hierbei ungelöst.

Es ist ferner eine Eingabevorrichtung für ein Gerät zum Verarbeiten von Bögen, wie Papiergeld, Postkarten bekannt, siehe DE 2 725 947 A1, die aus mindestens einem Transportband und mindestens einer Gegenrolle besteht, wobei die Gegenrolle in bezug auf das Transportband in Gegenrichtung angetrieben wird. Mittels des Transportbandes werden die Bögen von einer Bogenstapelstelle zu einer Bogenverarbeitungsstelle transportiert. Die Gegenrolle ist dabei so angeordnet, daß zwischen der zylindrischen Außenfläche der Rolle und der äußeren Oberfläche des Transportbandes ein Spalt vorhanden ist, der wenigstens einen der Bögen passieren läßt.
Diese Anordnung setzt voraus, daß das Transportband von dem Bereich der Bogenstapelstelle bis in den Bereich der Bogenverarbeitungsstelle reicht, die Bögen auf dem Transportband waagerecht transportiert und somit ständig Bögen gegen die Gegenrolle geschoben werden. Dadurch besteht aber andererseits die Gefahr, daß es an dieser Stelle zur Staubildung kommt und infolgedessen Bögen beschädigt werden können, zumal Maßnahmen zur Überwindung der Adhäsion zwischen den Briefen fehlen.
Ähnlich sind die Verhältnisse bei einer Dokumentenvereinzelungsvorrichtung gemäß EP 0 598 571 B1. Im Unterschied zur vorher beschriebenen Lösung werden hier anstelle der Gegenrollen Riemen eingesetzt.

Weiterhin ist noch eine Einrichtung zum Vereinzeln von Poststücken bekannt, siehe US 4,615,519, bei der Briefe auf einer Kante stehend als Briefstapel in einem Aufnahmebereich hintereinander abgelegt sind. Der Briefstapel wird mittels Federkraft von einem auf einem Träger geführten Schubelement gegen eine Abzugseinrichtung gedrückt.
Die Abzugseinrichtung besteht aus einer Antriebswalze aus im Abstand übereinander auf einer Achse angeordneten Gummischeiben. Die Gummischeiben ragen teilweise durch eine dem Aufnahmebereich gegenüberliegende Führungsplatte und liegen an der Breitseitenfläche des vordersten Briefes des Stapels an, wobei die Führungsplatte zahnartig in die Lücken zwischen den Gummischeiben greift.
Infolge der Federkraft besteht zwischen dem Briefstapel und der Antriebswalze eine annähernd konstante Kraft. Das ist an sich gesehen von Vorteil. Andererseits ist es aber problematisch, zwischen Antriebswalze und vorderstem Brief eine Kraft einzuleiten, die die Adhäsion und Reibung zwischen letzterem und dem übrigen Stapel sowie der Führungsplatte überwindet, zumal das Haftvermögen auf Grund unterschiedlicher Gewichte, Haftflächengröße und Papierbeschaffenheit sehr große Unterschiede aufweisen kann. Wenn die Antriebswalze erst einmal ins Rutschen kommt, sind Störungen im automatischen Betrieb die Folge.
Von der Abzugseinrichtung gelangen die abgezogenen Briefe zu einer Zylinderwalze und einem dieser gegenüberliegendem Gegenriemen und nachfolgend nochmals derselben Kombination. Die Antriebswalze und die beiden Zylinderwalzen werden gemeinsam von einem Motor über einen Zahnriemen angetrieben, der über einen weiteren Zahnriemen auch noch die Gegenriemen antreibt. Die gestaffelte Anordnung zweier Vereinzelungspaare erfordert einen entsprechend großen Platzbedarf und Aufwand.

Schließlich ist noch eine Zuführeinrichtung für Briefe an eine Frankiermaschine, insbesondere das Zusammenspiel zwischen beiden Geräten, bekannt, siehe EP 0 057 810 A1. Die dabei getroffenen Maßnahmen sollen sichern, daß die Fördergeschwindigkeit der Zuführeinrichtung genau der Arbeitsgeschwindigkeit der anschließend angeordneten Frankiermaschine angepaßt ist und diese fortlaufend intermittierend arbeiten kann.

Die Zuführeinrichtung ist in einen Vorvereinzelungsbereich und in einen Vereinzelungsbereich aufgeteilt und hat dementsprechend eine Förderbahn, die aus mindestens zwei Förderstrecken besteht, auf der die Briefe flach liegend transportiert werden.

Die erste Förderstrecke befindet sich am Grunde eines Stapelraumes und besteht aus angetriebenen zentrischen Förderwalzen, die gleich gestaltet sind und denselben Reibwert aufweisen, mit einem ersten Antriebsmotor.

Die Briefe sind in dem Stapelraum flach liegend übereinander gestapelt. Der zuunterst liegende Brief wird mittels der Förderwalzen durch Reibkontakt entweder zum Vereinzelungsbereich hin transportiert - erster Antrieb eingeschaltet - oder abgebremst - erster Antrieb abgeschaltet.

Die zweite, im Vereinzelungsbereich befindliche Förderstrecke mit dem zweiten Antriebsmotor hat vier angetriebene Förderwalzen, von denen zwei Förderwalzen als Andruckwalzen oberhalb der Fördertischplatte angeordnet sind. Der Brief gelangt zunächst zu einer sogenannten Schleusenwalze mit profilierter Haftoberfläche, danach zu einem Förderwalzenpaar und anschließend zu einer Förderwalze, die den Brief gegen die Fördertischplatte drückt und in Richtung der Frankiermaschine weiterschiebt.

Oberhalb der Schleusenwalze ist eine elastische stumpfe Rückhalteschürze angeordnet, die mit einer vorgelagerten Gleitschürze gekoppelt ist. Die Gleitschürze besteht aus einer flexiblen glatten Folie und dient dazu, den jeweiligen Brief mit seiner Vorderkante zu dem Spalt zwischen der Schleusenwalze und der anliegenden Rückhalteschürze zu führen. Die Kombination aus Gleitschürze und Rückhalteschürze dient außerdem dazu, Briefe-oberhalb des untersten Briefes zurückzuhalten.

Unmittelbar vor dem ersten Förderwalzenpaar ist ein erster Sensor angeordnet, der ein Signal zur Abschaltung des ersten Antriebs im Vorvereinzelungsbereich erzeugt, wenn die Vorderkante des Briefes diesen passiert. Wenn die Hinterkante des Briefes den ersten Sensor passiert, gibt dieser ein Signal zur Verlangsamung der Fördergeschwindigkeit in der zweiten Förderstrecke an den zweiten Antrieb ab.

Unmittelbar nach dem ersten Förderwalzenpaar ist ein zweiter Sensor angeordnet, der ein Signal zur Abschaltung des zweiten Antriebs und zur Anschaltung des Antriebs in der Frankiermaschine sowie zur Wiedereinschaltung des ersten Antriebs, aber auf langsamere Fördergeschwindigkeit erzeugt, wenn die Hinterkante des Briefes den zweiten Sensor passiert.
Von der dem Vereinzelungsbereich nachgeordneten Frankiermaschine wird über eine Steuerleitung ein Signal zur Einschaltung der beiden Antriebe auf volle Leistung gegeben, wenn der Druckträger in der Frankiermaschine eine bestimmte Strecke durchlaufen hat.
Diese Lösung ist aufwendig und kompliziert.

Zweck der Erfindung ist eine Verbesserung der Gebrauchseigenschaften.

Der Erfindung liegt die Aufgabe zugrunde, eine Vorrichtung zu schaffen, mit der Druckträger von einem Stapel sicher vorvereinzelt und vereinzelt werden. Technischer Aufwand und Platzbedarf sollen dabei möglichst gering sein.

Erfindungsgemäß wird diese Aufgabe gemäß dem Hauptanspruch gelöst. Weitere vorteilhafte Merkmale der Erfindung sind den Unteransprüchen zu entnehmen.
Aufgrund der Verwendung von Antriebswalzen mit Rütteleigenschaften, separater Antriebe im Vorvereinzelungs- und Vereinzelungsbereich, der Ausführung des Antriebes im Vorvereinzetungsbereich mit Freilauf und der Antriebswalzen mit unterschiedlichem Reibwert und der Anordnung eines Sensors zur Druckträgererkenhung im Vereinzelungsbereich; der elektrisch mit dem Antrieb im Vorvereinzelungsbereich gekoppelt ist, wird erreicht, daß durch die Antriebswalzen im Vorvereinzelungsbereich kein Stau vor dem Vereinzelungsbereich erzeugt und jeweils nur ein Drucktäger zu den Nachfolgeeinrichtungen transportiert wird.
Die Unterteilung und Gestaltung der Antriebswalzenkombinationen im Vorvereinzelungsbereich ermöglicht eine zuverlässige Bearbeitung sowohl kleinster als auch größter üblicher Briefformate.
Aufgrund der Verwendung eines gemeinsamen Antriebes im Vereinzelungs- und Auswurfbereich und der Kopplung beider über Funktionshebel zur Betriebsarteneinstellung werden eine ökonomische Lösung und gute Serviceeigenschaften erreicht.

Durch die Gleithebelkombination wird die sichere Erfassung der letzten Druckträger eines Stapels gewährleistet.
Die Vorrichtung ist sowohl für auf einer Kante hintereinander stehend als auch für übereinander flach liegend angeordnete Druckträger geeignet.

Die Erfindung wird nachstehend am Ausführungsbeispiel näher erläutert.

Es zeigen:
- Fig. 1: Eine Briefvereinzelungsvorrichtung in perspektivischer Ansicht von links,
- Fig. 2: ein Ansicht nach Fig.1, teilweise ausgeschnitten beziehungsweise ausgebrochen,
- Fig. 3: eine teilweise Draufsicht nach Fig. 2,
- Fig. 4: Einzelheiten zum Antrieb in Unteransicht,
- Fig. 5: eine perspektivische Ansicht der Antriebsriemenkombination von vom rechts,
- Fig. 6: perspektivische Ansichten der Gegenrollen- und Gleithebelkombination,
a) von vom rechts,
b) von hinten links.

Zur Vereinfachung und zum leichteren Verständnis ist die Darstellung schematisiert ausgeführt. Anstelle des Begriffes "Druckträger" wird nachfolgend der Kürze wegen der Begriff "Brief" verwendet.

Gemäß Fig.1 ist eine Briefvereinzelungsvorrichtung B funktionell in einen Vorvereinzelungsbereich I und in einen Vereinzelungsbereich II aufgeteilt. Zur Führung der Briefe A ist eine leicht rückwärts geneigte, hintere Führungsplatte 1 und eine zu dieser orthogonale, untere Führungsplatte 2 vorgesehen.

Die Briefe A sind als Stapel mit der Kante ihrer Umschlagklappe auf der unteren Führungsplatte 2 stehend zwischen einem Andruckbügel 21 und der hinteren Führungsplatte 1 kraftschlüssig angeordnet.
Der Andruckbügel 21 ist aus einer Betriebslage in eine Ruhelage und umgekehrt schwenkbar und arretierbar angeordnet.
In der hier dargestellten Betriebslage nimmt der Andruckbügel 21 zur unteren Führungsplatte 2 eine orthogonale Stellung ein und ist unter dem Einfluß einer nicht dargestellten Feder auf die hintere Führungsplatte 1 zu und von dieser weg verschiebbar angeordnet.
In der Ruhelage, nimmt der Andruckbügel 21 eine waagerechte Stellung in einer angepaßten Ausnehmung der unteren Führungsplatte 2 und bündig abschließend mit letzterer ein. In dieser Stellung ist der Andruckbügel 21 arretiert, siehe auch Fig. 2.
Mittels zweier Antriebswalzenkombinationen 3, 4 werden die Briefe A an der hinteren Führungsplatte 1 entlanggleitend einer nach dem anderen vom Vorvereinzelungsbereich I in den Vereinzelungsbereich II geschoben.
Die Antriebswalzenkombinationen 3, 4 sind zueinander konturenparallei und in gleicher Höhe zur unteren Führungsplatte 2 angeordnet und bewirken auf Grund ihrer speziellen Gestaltung, wie nachfolgend beschrieben, ein Aufrütteln des Briefstapels.
Entsprechend Fig. 2 besteht die erste Antriebswalzenkombination 3 aus einer unteren ersten Antriebswalze 31 mit Vorsprüngen 311 und einer oberen Antriebswalze 32 mit Vorsprüngen 321, die beide in Draufsicht konturenidentisch mit Abstand zueinander auf einer gemeinsamen Achse 33 angeordnet sind, siehe auch Fig. 3 und 4.
Die Antriebswalze 31 ragt durch eine Öffnung 11 und die Antriebswalze 32 ragt durch eine Öffnung 12 in der hinteren Führungsplatte 1.
Die zweite Antriebswalzenkombination 4 besteht aus einer ersten unteren Antriebswalze 41 mit Vorsprüngen 411 und einer oberen zweiten Antriebswalze 42 ohne Vorsprünge, die als glatte Distanzwalze ausgeführt ist. Beide Antriebswalzen 41, 42 sind gleichfalls auf einer gemeinsamen Achse 43 mit Abstand zueinander angeordnet, wobei in Draufsicht die Außenkontur der zweiten Antriebswalze 42 mit dem Hüllkreis der ersten Antriebswalze 41 übereinstimmt.
Die Antriebswalze 41 ragt durch eine Öffnung 13 und die Antriebswalze 42 ragt durch eine Öffnung 14 in der hinteren Führungsplatte 1.
Die Länge der unteren Antriebswalzen 31, 41 ist der Höhe der kleinsten üblichen Briefformate angepaßt. Die unteren Antriebswalzen 31, 41 sind länger als die oberen Antriebswalzen 32, 42.
Der Abstand zwischen den unteren und oberen Antriebswalzen 31, 41, 32, 42 ist so gewählt, daß die größten üblichen Briefformate noch im oberen Teil erfaßt werden.
Die Vorsprünge 311, 321, 411 erstrecken sich parallel zur Umdrehungsachse über die volle Walzenlänge und bestehen aus auswechselbaren zylinderförmigen Formteilen aus vorzugsweise Polyurethan. Für die Vorsprünge 311 und 321 der Antriebswalzen 31, 32 der ersten Antriebswatzenkombination 3 besteht Materialidentität, insbesondere weisen beide denselben Reibwert auf.
Das Material für die Vorsprünge 411 der unteren Antriebswalze 41 der zweiten Antriebswalzenkombination 4 ist so gewählt, daß der Reibwert gegenüber den Vorgängern kleiner ist.
Die als glatte Distanzwalze ausgeführte obere Antriebswalze 42 besteht aus einem relativ harten technischen Kunststoff, beispielsweise Polyoxymethylen, der zweckmäßig auch für die anderen Walzengrundkörper verwendet wird.
Bei Rotation der Antriebswalzenkombinationen 3, 4 werden durch die Vorsprünge 311, 321, 411 der Antriebswalzen 31, 32, 41 einmal der Briefstapel aufgerüttelt und zum anderen die Briefe A entsprechend dem Reibwert einzeln seitlich weggeschoben.
Da die Vorsprünge 311, 321 gegenüber den folgenden einen größeren Reibwert haben, wird durch erstere auch das Anfangstempo der seitlichen Bewegung bestimmt. Die Vorsprünge 411 der unteren Antriebswalze 41 wirken für die Bewegung nur unterstützend und die obere Antriebswalze 42 dient vorrangig zur Reibungsminderung und Distanzierung.
Im Vereinzelungsbereich II wird der einzelne Brief A mittels einer Antriebsriemenkombination 6 und einer dieser angepaßten angetriebenen Gegenrollenkombination 7 sowie einer entgegen der Brieftransportrichtung vorgelagerten Gleithebelkombination 77 an einem Sensor 10 zur Brieferkennung vorbei zu einem Auswurfwalzenpaar 9 geleitet, siehe auch Fig. 3, 5 und 6.
Der Sensor 10 ist in Druckträgertransportrichtung unmittelbar nach der Gegenrollenkombination 7 angeordnet.
Bei Briefanfangserkennung durch den Sensor 10 wird durch diesen ein Signal erzeugt, das zur Umschaltung der Antriebswalzenkombinationen 3, 4 von Antrieb auf Leerlauf dient.
Bei Briefende wird durch den Sensor 10 entsprechend ein Signal zur Umschaltung von Leerlauf auf Antrieb erzeugt.
Auf diese Weise wird erreicht, daß der nächste Brief A aus dem Anlage- beziehungsweise Vorvereinzelungsbereich I erst dann in den Vereinzelungsbereich II geschoben wird, wenn der aktuelle Brief A denselben verlassen hat. Damit ist eine Staubildung ausgeschlossen.
Die Antriebsriemenkombination 6 weist drei identische Antriebsriemen 61, 62, 63 auf, die übereinander äquidistant angeordnet sind und durch zugeordnete Öffnungen 15 in der hinteren Führungsplatte 1 ragen, vergleiche auch Fig. 5.
Die Gegenrollenkombination 7 weist als Pendant zur Antriebsriemenkombination 6 drei Gegenrollen 71, 72, 73 auf, die auf einer Achse 75 analog äquidistant so angeordnet sind, daß die oberste Gegenrolle 71 niveaumäßig über dem obersten Antriebsriemen 61 liegt und die übrigen beiden Gegenrollen 72, 73 den zugeordneten Lücken zwischen den Antriebsriemen 61, 62, 63 gegenüberliegen.
Die Achse 75 mit den fest auf ihr sitzenden Gegenrollen 71, 72, 73 ist drehbar an den freien Enden 762 eines entsprechend gestalteten Doppeltraghebels 76 gelagert, der wiederum mit seinen anderen Enden 763 federnd drehbar auf einer angetriebenen Achse 761 gelagert ist, siehe auch Fig. 6.
Auf diese Weise kann der Doppeltraghebel 76 mit seinen freien Enden 762 auf die Antriebsriemenkombination 6 zu und von dieser wieder weg geschwenkt werden.
Der Doppeltraghebel 76 ist außerdem an den auf der Achse 761 gelagerten Enden 763 mit einer Nase 7631 versehen, die im Schwenkbereich eines Nockens 781 liegt.
Der Nocken 781 ist Bestandteil einer Arretiervorrichtung 78, die von Hand mittels eines Hebels 782 betätigbar ist. Der Nocken 781 ist gemeinsam mit dem Hebel 782 auf einer drehbaren Achse 783 befestigt ist. Die Arretiervorrichtung 78 dient zum Abschwenken und Arretieren des Doppeltraghebels 76 im abgeschwenkten Zustand.
Das Auswurfwalzenpaar 9 besteht aus einer angetriebenen Auswurfwalze 91 und einer abgetriebenen Auswurfwalze 92.
Die angetriebene Auswurfwalze 91 ist auf einer drehbaren Achse 911 hinter der hinteren Führungsplatte 1 befestigt und ragt an ihrem Umfang durch eine zugeordnete Öffnung 16 in der Führungsplatte 1, siehe auch Fig. 3 und 4.
Die abgetriebene Auswurfwalze 92 ist gleichfalls auf einer drehbaren Achse 921 befestigt, die wiederum auf einem drehbar federnd gelagerten Traghebel 93 gelagert ist. Der Traghebel 93 ist auf einer Achse 931 gelagert und gelenkig über eine Koppelstange 784 mit der Achse 783 der Arretiervorrichtung 78 verbunden. Damit wird eine gleichzeitige Außerfunktionssetzung und Arretierung zusammen mit den Gegenrollen 71, 72, 73 bei entsprechender Betätigung des Hebels 782 erreicht, siehe auch Fig. 3 und 4.
Die abgetriebene Auswurfwalze 92 ist um mehr als die größte Höhe der Umschlagklappen der Briefe A kürzer als die angetriebene Auswurfwalze 91 und zu letzterer obenbündig angeordnet. Dadurch werden ein vorzeitiges Schließen der Briefe durch das Auswurfwalzenpaar 9 mit der Gefahr der Tütenbildung an den Umschlagklappen vermieden.

In der Draufsicht gemäß Fig. 3 sind ein erster Motor 54 für den Antrieb der Antriebswalzenkombinationen 3, 4, ein zweiter Motor 84 für den Antrieb der Antriebsriemenkombination 6, der Gegenrollenkombination 7 sowie des Auswurfwalzenpaares 9 und die Gleithebelkombination 77 erkennbar.
In Fig. 4 sind die Verbindungen zwischen den Motoren 54, 84 und den Antriebseinrichtungen für die Briefe A dargestellt. Zu diesem Zweck wurde eine perspektivische Ansicht von unten gewählt 8 und um 90°nach hinten gedreht.
Beim gemeinsamen Antrieb 5 für die Antriebswalzenkombinationen 3, 4 ist ein Ritzel 541 auf der Motorachse des ersten Motors 54 über einen Zahnriemen 57 mit einem Zwischenrad 56 gekoppelt, das drehbeweglich auf einer starren Achse 561 angeordnet ist. Das Zwischenrad 56 ist weiterhin über einen Zahnriemen 55 mit einem Ritzel 52 verbunden, das fest auf der gemeinsamen, drehbaren Achse 43 der zweiten Antriebswalzenkombination 4 angeordnet ist. Das Ritzel 52 ist über einen Zahnriemen 53 mit einem Ritzel 51 verbunden, das gleichfalls fest auf der gemeinsamen, drehbaren Achse 33 der ersten Antriebswalzenkombination 3 angeordnet ist.
Das Ritzel 51 und das Ritzel 52 sind mit einem Freilauf ausgestattet, so daß eine Drehung der Antriebswaizenkombinationen 3, 4 bei abgeschattetem Motor 54 noch möglich ist, wenn die Reibung zwischen Brief A und Antriebswalzen 31, 32, 41, 42 ausreicht. Dieser Fall könnte eintreten, wenn ein Brief von der Antriebsriemenkombination 6 und der Gegenrollenkombination 7 gerade erfaßt ist und noch an mindestens einer Walzenkombination 3, 4 anliegt. Der nächstfolgende Brief A kann erst wieder bei eingeschaltetem Motor 54 bewegt werden.
Für den gemeinsamen Antrieb 8 für die Antriebsriemenkombination 6, die Gegenrollenkombination 7, die Gleithebelkombination 77 und die angetriebene Auswurfwalze 91 ist ein zweiter Motor 84 vorgesehen, auf dessen Motorachse ein Ritzel 841 sitzt, das über einen Zahnriemen 871 mit einem Zwischenrad 87 gekoppelt ist, das gemeinsam mit einer Antriebsräderkombination 64 fest auf einer drehbeweglichen Achse 644 angeordnet ist, siehe auch Fig. 5.
Das Zwischenrad 87 ist weiterhin über einen Zahnriemen 831 mit einem Antriebsritzel 83 verbunden, das drehbar auf einer festen Achse 832 angeordnet ist.
Das Antriebsritzel 83 ist andererseits einmal über einen Zahnriemen 86 mit einem Antriebsritzel 82 und zum anderen über einen Zahnriemen 89 mit einem Ritzel 88 gekoppelt.
Das Antriebsritzel 82 ist fest auf einer drehbeweglichen Achse 761 gemeinsam mit der Gegenrollenkombination 7 angeordnet, siehe auch Fig. 6.
Das Ritzel 88 ist fest auf der drehbeweglichen Achse 911 gemeinsam mit der angetriebenen Auswurfwalze 91 angeordnet.

Gemäß Fig. 5 weist die Antriebsriemenkombination 6 außer den drei Antriebsriemen 61, 62, 63 einen u-förmigen Tragrahmen 67 auf, in dem die Achse 644 sowie eine Achse 654 und eine Achse 68 drehbar gelagert sind. Auf der Achse 644 sind die den Antriebsriemen 61, 62, 63 zugeordneten Antriebsräder 641, 642, 643 befestigt. Auf der Achse 654 sind die entsprechenden Umlenkräder 651, 652, 653 befestigt. Auf der Achse 68 sind entsprechend drei Stützräder 66 befestigt, die eine gleichmäßige Anlage der Antriebsriemen 61, 62, 63 an dem Brief A sichern sollen. Alle vorgenannten Räder sind als Pendant zu den Antriebsriemen 61, 62, 63 gezahnt.

Gemäß Fig. 6 ist der Doppeltraghebel 76 für die Gegenrollen 71, 72, 73 drehbeweglich gegen eine Feder 79 gespannt auf der Achse 761 gelagert. Außerdem ist die Gleithebetkombination 77 in Form eines zweiarmigen Hebels gegen eine Feder 771 gespannt über eine Gleitreibungskupplung auf der Achse 761 gelagert. Schließlich ist noch ein Übertragungsritzel 821 auf der Achse 761 befestigt, das von dem Antriebsritzel 82 über die Achse 761 angetrieben wird. Die Drehbewegung des Übertragungsritzels 821 wird über eine Zahnriemen 85 auf ein Ritzel 81 übertragen, das auf der drehbeweglichen Achse 75 gemeinsam mit den Gegenrollen 71, 72 ,73 befestigt ist. Die Achse 75 ist drehbeweglich an den freien Enden 762 des Doppeltraghebels 76 gelagert.

Wie leicht erkennbar ist, wäre für den flach liegenden Druckträgertransport lediglich eine entsprechende Drehung der vorstehend beschriebenen Vorrichtung erforderlich.

## Patentansprüche

1. Vorrichtung zum Vereinzeln von Druckträgern (A), insbesondere Briefen, die als Stapel mit einer Kante auf einer unteren Führungsplatte (2) stehend und zwischen einem federnd gelagerten Andruckbügel (21) und Antriebswalzen (31, 32, 41, 42) angeordnet sind, wobei die Antriebswalzen (31, 32, 41, 42) mit ihren zylinderförmigen Hüllflächen durch Öffnungen (11, 12, 13, 14) in einer Führungsplatte (1) ragen und wobei die Druckträger (A) einzeln seitlich weg transportiert werden,
**dadurch gekennzeichnet,**
**daß** ein Vorvereinzelungsbereich (I) mit Antriebswalzenkombinationen (3, 4) aus unterteilten Antriebswalzen (31, 32, 41, 42) mit unterschiedlichem Reibwert und mit einem Antrieb (5) mit Freilauf vorgesehen ist, daß weiterhin ein Vereinzelungsbereich (II) mit Elementen (6, 7, 77) zur Vereinzelung und einem Sensor (10) zur Druckträgererkennung vorgesehen ist,
**daß** der Sensor (10) im Bereich der Elemente (6, 7, 77) zur Vereinzelung angeordnet ist und elektrisch mit dem Antrieb (5) für die Antriebswalzenkombinationen (3, 4) in der Weise verknüpft ist, daß der Antrieb (5) bei Druckträgeranfangserkennnung auf Freilauf geschaltet und bei Druckträgerendeerkennung eingeschaltet ist.

2. Anordnung nach Anspruch 1, **dadurch gekennzeichnet,**
**daß** für die Antriebswalzenkombinationen (3; 4) ein gemeinsamer separater Antrieb (5) mit Freilauf vorgesehen ist.

3. Anordnung nach Anspruch 1, **dadurch gekennzeichnet,**
**daß** für die Elemente (6. 7, 77) zur Vereinzelung und ein ausgangsseitiges Auswurfwalzenpaar (9) ein gemeinsamer separater Antrieb (8) vorgesehen ist.

4. Anordnung nach Anspruch 1, **dadurch gekennzeichnet,**
**daß** die Elemente (6, 7, 77) zur Vereinzelung aus einer Antriebsriemenkombination (6), einer dieser angepaßten angetriebenen Gegenrollenkombination (7) sowie einer gleichfalls angepaßten vorgelagerten Gleithebelkombination (77) bestehen und der Sensor (10) im Bereich der Gegenrollenkombination (7) angeordnet ist.

5. Anordnung nach Anspruch 1, **dadurch gekennzeichnet,**
**daß** eine erste Antriebswalzenkombination (3) aus einer ersten Antriebswalze (31) und einer zweiten Antriebswalze (32) besteht, die übereinander mit Abstand auf einer gemeinsamen Achse (33) angeordnet sind und durch zugeordnete Öffnungen (11, 12) in der hinteren Führungsplatte (1) ragen,
**daß** die erste Antriebswalze (31) unten liegt und in ihrer Länge der Höhe der kleinsten üblichen Briefformate angepaßt ist,
**daß** der Abstand zur kürzeren oberen Antriebswalze (32) entsprechend der Höhe der größten üblichen Briefformate angepaßt ist und
**daß** beide Antriebswalzen (31, 32) identisch an der Außenkontur mindestens einen sich über die Walzenlänge erstreckenden Vorsprung (311, 321) parallel zur Umdrehungsachse aufweisen, wobei für die Vorsprünge Materialgleichheit besteht.

6. Anordnung nach Anspruch 1, **dadurch gekennzeichnet,**
**daß** eine zweite Antriebswalzenkombination (4) aus einer ersten Antriebswalze (41) und einer zweiten Antriebswalze (42) besteht, die übereinander mit Abstand auf einer gemeinsamen Achse (43) angeordnet sind und durch zugeordnete Öffnungen (13, 14) in der hinteren Führungsplatte (1) ragen,
**daß** die erste Antriebswalze (41) unten liegt und in ihrer Länge der Höhe der kleinsten Briefformate angepaßt ist,
**daß** der Abstand zur kürzeren oberen Antriebswalze (42) entsprechend der Höhe der größte üblichen Briefformate angepaßt ist und
**daß** die erste Antriebswalze (41) an der Außenkontur mindestens einen sich über die Walzenlänge erstreckenden Vorsprung (411) parallel zur Umdrehungsachse aufweist und
**daß** die zweite Antriebwalze (42) als glatte Distanzwalze mit identischem Hüllkreis wie die erste Antriebswalze (41) ausgebildet ist.

7. Anordnung nach den Ansprüchen 1 und 5 bis 6, **dadurch gekennzeichnet, daß** die Vorsprünge (311, 321) in der ersten Antriebswalzenkombination (3) aus auswechselbaren Formteilen gleichen Materials, vorzugsweise Polyurethan, und mit gleichem Reibwert bestehen und gegenüber dem Vorsprung der ersten Antriebswalze (41) der zweiten Walzenkombination (4), der gleichfalls aus einem auswechselbaren Formteil aus vorzugsweise Polyurethan besteht, einen größeren Reibwert aufweisen.

8. Anordnung nach Anspruch 6 , **dadurch gekennzeichnet, daß** die zweite Antriebswalze (42) aus einem relativ harten technischen Kunststoff, wie Polyoxymethylen, besteht.

9. Anordnung nach den Ansprüchen 1 und 5 bis 6, **dadurch gekennzeichnet, daß** die Antriebswalzenkombinationen (3, 4) konturparallel angeordnet sind.

10. Anordnung nach Anspruch 1 und 4 , **dadurch gekennzeichnet, daß** die Antriebsriemenkombination (6) identische, übereinander äquidistant angeordnete Antriebsriemen (61, 62, 63) aufweist, die durch zugeordnete Öffnungen (15) in der hinteren Führungsplatte (1) ragen.

11. Anordnung nach Anspruch 4, **dadurch gekennzeichnet, daß** die Gegenrollenkombination (7) gegenüber der Antriebsriemenkombination (6) angeordnet ist und identische, auf einer drehbaren Achse (75) übereinander äquidistant angeordnete Gegenrollen (71, 72, 73) aufweist.

12. Anordnung nach Anspruch 4 , **dadurch gekennzeichnet, daß** die Gleithebelkombination (77) aus einem zweiarmigen Hebel besteht.

13. Anordnung nach den Ansprüchen 10 bis 12 , **dadurch gekennzeichnet,**
**daß** die Gegenrollen (71, 72, 73) gegenüber den Lücken zwischen den Antriebsriemen (61, 62, 63) beziehungsweise außen zu diesen angeordnet sind und
**daß** die Gleithebelkombination (77) mit den freien Armen entgegen der Brieftransportrichtung vor den Gegenrollen (72, 73) gegenüber den Lücken zwischen den Antriebsriemen (61, 62, 63) angeordnet ist.

14. Anordnung nach Anspruch 10 , **dadurch gekennzeichnet, daß** die Antriebsriemen (61, 62, 63) äquidistant auf Antriebsrädern (641, 642, 643) einer Antriebsräderkombination (64) und Umlenkrädem (651, 652, 653) einer achsenparallelen Umlenkräderkombination (65) angeordnet sind, und daß bedarfsweise zwischen beiden letzteren glatte freilaufende Stützräder (66) für die Antriebsriemen (61, 62, 63) vorgesehen sind.

15. Anordnung nach Anspruch 10 und 14, **dadurch gekennzeichnet, daß** die Antriebsriemem (61, 62, 63) vorzugsweise als Zahnriemen und dementsprechend die Antriebsräder (641, 642, 643) und gleichfalls die Umlenkräder (651, 652, 653) als gezahnte Räder ausgebildet sind,
daß die Antriebsräder (641, 642, 643) auf einer drehbaren Achse (644) befestigt und
daß die Umlenkräder (651, 652, 653) gleichfalls auf einer drehbaren Achse (654) befestigt sind.

16. Anordnung nach den Ansprüchen 11 bis 12 , **dadurch gekennzeichnet,**
**daß** die Achse (75) mit den auf derselben festsitzenden Gegenrollen (71, 72, 73) an den freien Enden (762) eines Doppeltraghebels (76) drehbar gelagert ist, der mit seinen anderen Enden (763) auf einer Achse (761) drehbar federnd auf die Antriebsriemenkombination (6) zu und von dieser weg gelagert ist,
**daß** der Doppeltraghebel (76) an den festen Enden (763) außerdem mit einer Nase (7631) versehen ist, die im Schwenkbereich eines Nockens (781) zum Abschwenken und Arretieren des Doppeltraghebels (76) liegt, und
**daß** die Gleithebelkombination (77) auf derselben Achse (761) wie der Doppeltraghebel (76) angeordnet ist und mittels Gleitreibungskupplung in Richtung der Antriebsriemenkombination (6) geschwenkt ist.

17. Anordnung nach Anspruch 16 , **dadurch gekennzeichnet, daß** der Nocken (781) Bestandteil einer Arretiervorrichtung (78) ist, die von Hand mittels eines Hebels (782) betätigbar ist, der gemeinsam mit dem Nocken (781) auf einer drehbaren Achse (783) befestigt ist.

18. Anordnung nach Anspruch 1 und 14, **dadurch gekennzeichnet, daß** das Auswurfwalzenpaar (9) zusammengesetzt ist aus einer angetriebenen Auswurfwalze (91 ), die auf einer drehbaren Achse (911) befestigt ist, und aus einer abgetriebenen Auswurfwalze (92), die ebenso auf einer drehbaren Achse (921) befestigt ist, die wiederum auf einem drehbar federnd gelagerten Traghebel (93) gelagert ist, der mit der Arretiervorrichtung (78) über eine Koppelstange (784) gelenkig verbunden ist, um eine gleichzeitige Außerfunktionssetzung und Arretierung mit den Gegenrollen (71, 72, 73) zu erreichen.

19. Anordnung nach Anspruch 18 , **dadurch gekennzeichnet, daß** die abgetriebene Auswurfwalze (92) um mehr als die größte Umschlagklappenhöhe der Briefe (A) kürzer ist als die angetriebene Auswurfwalze (91) und zu letzterer obenbündig angeordnet ist.

20. Anordnung nach Anspruch 4 , **dadurch gekennzeichnet, daß** der Sensor (10) in Druckträgertransportrichtung unmittelbar nach der Gegenrollenkombination (7) angeordnet ist.

21. Anordnung nach den Ansprüchen 1, 2 und 5 bis 6, **gekennzeichnet durch folgende Merkmale:**
• der gemeinsame Antrieb (5) für die Antriebswalzenkombinationen (3, 4) weist einen ersten Motor (54) mit einem Ritzel (541) auf der Motorachse auf, das über einen Zahnriemen (57) mit einem Zwischenrad (56) gekoppelt ist, das drehbeweglich auf einer starren Achse (561) angeordnet ist,
• das Zwischenrad (56) ist über einen Zahnriemen (55) mit einem Ritzel (52) gekoppelt ist, das fest auf der gemeinsamen drehbaren Achse (43) der zweiten Antriebswalzenkombination (4) angeordnet ist,
• das Ritzel (52) ist über einen weiteren Zahnriemen (53) mit einem Ritzel (51) gekoppelt, das fest auf der gemeinsamen drehbaren Achse (33) für die erste Antriebswalzenkombination (3) befestigt ist,
• das Ritzel (51) und das Ritzel (52) sind mit einem Freilauf versehen.

22. Anordnung nach den Ansprüchen 1, 3, 10 bis 11, 14 bis 16 und 18, **gekennzeichnet durch folgende Merkmale:**
• der gemeinsame Antrieb (8) für die Antriebsriemenkombination (6), die Gegenrollenkombination (7) nebst Gleithebelkombination (77) und das Auswurfwalzenpaar (9) weist einen zweiten Motor (84) mit einem Ritzel (841) auf der Motorachse auf, das über einen Zahnriemen (871) mit einem Zwischenrad (87) gekoppelt ist, das fest auf einer drehbeweglichen Achse (644) für die Antriebsräder (641, 642, 643) der Antriebsriemen (61, 62, 63) angeordnet ist,
• das Zwischenrad (87) ist über einen weiteren Zahnriemen (831) mit einem Antriebsritzel (83) verbunden, das drehbar auf einer festen Achse (832) angeordnet ist,
• das Antriebsritzel (83) ist über einen weiteren Zahnriemen (86) mit einem Antriebsritzel (82) gekoppelt, das fest auf der drehbeweglichen Achse (761) für den Doppeltraghebel (76) für die Gegenrollenkombination (7) und die Gleithebelkombination (77) angeordnet ist,
• das Antriebsritzel (83) ist außerdem über einen Zahnriemen (89) mit einem Ritzel (88) gekoppelt, das gemeinsam mit der angetriebenen Auswurfwalze (91) fest auf der drehbeweglichen Achse (911) angeordnet ist,
• der Doppeltraghebel (76) ist drehbeweglich gegen eine Feder (79) gespannt auf der Achse (761) gelagert und trägt an seinen freien Enden (762) eine drehbewegliche Achse (75), auf der ein Ritzel (81) und die Gegenrollen (71, 72, 73) befestigt sind,
• die Gleithebelkombination ist in Form eines zweiarmigen Hebels gegen eine Feder (771) gespannt über eine Gleitreibungskupplung auf der Achse (761) drehbar gelagert,
• auf der Achse (761) ist außerdem ein Übertragungsritzel (821) befestigt, das über einen Zahnriemen (89) mit dem Ritzel (81) gekoppelt ist,
• die Antriebsräder (641, 642, 643) sind auf der drehbeweglichen Achse (644) starr befestigt und über die zugeordneten Antriebsriemen (61, 62, 63) mit den Umlenkrädem (651, 652, 653) verbunden, wobei dazwischen Stützräder (66) vorgesehen sind, die auf einer drehbaren Achse (68) befestigt sind, wobei alle drei Achsen (644, 654, 68) in einem u-förmigen Tragrahmen gelagert sind.

## Claims

1. An arrangement for singularizing print media (A), in particular letters, that are arranged as a stack standing with one edge on a lower guide plate (2) between a spring-mounted pressure clip (21) and driving rollers (31, 32, 41, 42), wherein the driving rollers (31, 32, 41, 42) jut with their cylinder-shaped covering surfaces out through openings (11, 12, 13, 14) in a guide plate (1), and wherein the print media (A) are transported individually away in lateral direction,
**characterized in**
**that** there is provided a pre-singularization area (I) with driving roller combinations (3, 4) composed of subdivided driving rollers (31, 32, 41, 42) with different coefficients of friction and of a drive (5) with free-wheel;
**that** there is moreover provided a singularization area (II) with elements (6, 7, 77) for singularization and a sensor (10) for print media detection;
**that** the sensor (10) is arranged in the area of the elements (6, 7, 77) for singularization and is electrically linked to drive (5) for the driving roller combinations (3, 4) in such a manner that drive (5) is switched to free-wheeling upon print media start detection and is switched on upon print media end detection.

2. An arrangement according to claim 1, **characterized in that** there is provided a joint separate drive (5) with free-wheel for the driving roller combinations (3, 4).

3. An arrangement according to claim 1, **characterized in that** there is provided a joint separate drive (8) for the elements (6, 7, 77) for singularization and an ejection roller pair (9) on the output side.

4. An arrangement according to claim 1, **characterized in that** the elements (6, 7, 77) for singularization are composed of a driving belt combination (6), a driven counter-roller combination (7) adapted to it and a sliding lever combination (77) arranged in front and also adapted to it, and that the sensor (10) is located in the area of the counter-roller combination (7).

5. An arrangement according to claim 1, **characterized in that** a first driving roller combination (3) is composed of a fist driving roller (31) and a second driving roller (32) that are arranged in a distance and one above the other on a joint axle (33) and jut out through assigned openings (11, 12) in the rear guide plate (1);
that the fist driving roller (31) is arranged below and that its length is adapted to the height of the smallest usual letter sizes;
that the distance to the shorter upper driving roller (32) is adapted according to the height of the biggest usual letter sizes; and
that both driving rollers (31, 32) are provided, identically on their outer contours, with at least one projection (311, 321) extending over the length of the rollers in parallel to the axis of rotation, the projections being made of the same material.

6. An arrangement according to claim 1, **characterized in that** a second driving roller combination (4) is composed of a fist driving roller (41) and a second driving roller (42) that are arranged in a distance and one above the other on a joint axle (43) and jut out through assigned openings (13, 14) in the rear guide plate (1);
that the fist driving roller (41) is arranged below and that its length is adapted to the height of the smallest letter sizes;
that the distance to the shorter upper driving roller (42) is adapted according to the height of the biggest usual letter sizes; and
that the first driving roller (41) is provided, on its outer contour, with at least one projection (411) extending over the length of the roller in parallel to the axis of rotation; and
that the second driving roller (42) is an even distance roller having an enveloping circle identical with that of the first driving roller (41).

7. An arrangement according to claims 1 and 5 to 6, **characterized in that** the projections (311, 321) in the first driving roller combination (3) are made of replaceable molded parts of the same material, preferably of polyurethane, and with the same friction coefficient and that they have a higher friction coefficient than the projection of the first driving roller (41) of the second roller combination (4) that is also made of a replaceable molded part, preferably of polyurethane.

8. An arrangement according to claim 6, **characterized in that** the second driving roller (42) is made of a relatively hard technical synthetic material, such as polyoxymethylene.

9. An arrangement according to claims 1 and 5 to 6, **characterized in that** the driving roller combinations (3, 4) are arranged in a contour-parallel manner.

10. An arrangement according to claims 1 and 4, **characterized in that** the driving belt combination (6) has identical driving belts (61, 62, 63) arranger equidistantly one on top of the other that jut out through assigned openings (15) in the rear guide plate (1).

11. An arrangement according to claim 4, **characterized in that** the counter-roller combination (7) is arranged opposite the driving belt combination (6) and comprises identical counter-rollers (71, 72, 73) arranged equidistantly one on top of the other on a rotatable axle (75).

12. An arrangement according to claim 4, **characterized in that** the sliding lever combination (77) consists of a two-armed lever.

13. An arrangement according to claims 10 to 12, **characterized in that** the counter-rollers (71, 72, 73) are arranged opposite the gaps between the driving belts (61, 62, 63) or on their outside, respectively; and
that the sliding lever combination (77) is arranged with the free arms pointing against the direction of letter transport before the counter-rollers (72, 73) opposite the gaps between the driving belts (61, 62, 63).

14. An arrangement according to claim 10, **characterized in that** the driving belts (61, 62, 63) are arranged equidistantly on driving wheels (641, 642, 643) of a driving wheel combination (64) and deflection wheels (651, 652, 653) of an axle-parallel deflection wheel combination (65); and that, if required, between the latter two, there are provided plain free-wheeling supporting wheels (66) for the driving belts (61, 62, 63).

15. An arrangement according to claims 10 and 14, **characterized in that** the driving belts (61, 62, 63) preferably have the form of toothed belts and accordingly the driving wheels (641, 642, 643) and also the deflection wheels (651, 652, 653) have the form of toothed wheels,
that the driving wheels (641, 642, 643) are fixed on a rotatable axle (644); and
that the deflection wheels (651, 652, 653) are fixed on a rotatable axle (654), too.

16. An arrangement according to claims 11 to 12, **characterized in**
**that** the axle (75) with the counter-rollers (71, 72, 73) firmly fixed on it is rotatably supported on the free ends (762) of a double supporting lever (76) that, with its other ends (763) is spring-mounted on an axle (761) rotatably towards the drive belt combination (6) and away from it;
**that** the double supporting lever (76), on the fixed ends (763), is moreover provided with a nose (7631) that is located in the swiveling area of a cam (781) for swinging and locking the double supporting lever (76); and
**that** the sliding lever combination (77) is arranged on the same axle (761) as the double supporting lever (76) and is swung by means of a sliding friction coupling in direction of the driving belt combination (6).

17. An arrangement according to claim 16, **characterized in that** the cam (781) is part of a locking device (78) to be operated manually by means of a lever (782) that is fixed, together with the cam (781), on a rotating axle (783).

18. An arrangement according to claims 1 and 14, **characterized in that** the ejection roller pair (9) is composed of a driving ejection roller (91) fixed on a rotatable axle (911) and of a driven ejection roller (92) fixed on a rotatable axle (921) that is supported by a rotatably spring-mounted supporting lever (93) that is pivotally connected with the locking device (78) though a coupling rod (784) in order to a achieve a simultaneous function-stopping and locking with the counter-rollers (71, 72, 73).

19. An arrangement according to claim 18, **characterized in that** the driven ejection roller (92) is shorter by more than the biggest height of envelope flaps of letters (A) than the driving ejection roller (91) and that its upper edge is arranged level with the upper edge of the latter.

20. An arrangement according to claim 4, **characterized in that** the sensor (10) is arranged directly after the counter-roller combination (7) in the direction of the transport of the print medium.

21. An arrangement according to claims 1, 2 and 5 to 6, **characterized by** the following characteristics:
• the joint drive (5) for the driving roller combinations (3, 4) has a first motor (54) with a pinion (541) on the motor shaft that is coupled, through a toothed belt (57), with an intermediate wheel (56) that is rotatably mounted on a rigid axle (561);
• the intermediate wheel (56) is coupled, through a toothed belt (55) with a pinion (52) that is rigidly mounted on the joint rotatable axle (43) of the second driving roller combination (4);
• the pinion (52) is coupled, through another toothed belt (53) with a pinion (51) that is rigidly mounted on the joint rotatable axle (33) of the first driving roller combination (3);
• pinion (51) and pinion (52) are equipped with free-wheel.

22. An arrangement according to claims 1, 3, 10 to 11, 14 to 16 and 18, **characterized by** the following characteristics:
• the joint drive (8) for the driving roller combination (6), the counter-roller combination (7) plus sliding lever combination (77) and the ejection roller pair (9) has a second motor (84) with a pinion (841) on the motor shaft that is coupled, through a toothed belt (871), with an intermediate wheel (87) that is rigidly mounted on a rotatable axle (644) for the driving wheels (641, 642, 643) of the driving belts (61, 62, 63);
• the intermediate wheel (87) is coupled, through another toothed belt (831), with a driving pinion (83) that is rotatably fixed on a rigid axle (832);
• the driving pinion (83) is coupled, through another toothed belt (86), with a driving pinion (82) that is rigidly fixed on a rotatable axle (761) for the double supporting lever (76) for the counter-roller combination (7) and the sliding lever combination (77);
• the driving pinion (83) is moreover coupled, through a toothed belt (89), with a pinion (88) that is mounted, together with the driving ejection roller (91), rigidly on the rotatable axle (911);
• The double supporting lever (76) is rotatably tensioned against a spring (79) on the axle (761) and supports, on its free ends (762), a rotatable axle (75) on which there are fixed a pinion (81) and the counter-rollers (71, 72, 73);
• the sliding lever combination is tensioned against a spring (771) in the form of a two-arm lever and is rotatably mounted by a friction coupling on axle (761);
• on axle (761), there is moreover fixed a transmission pinion (821) that is coupled, through a toothed belt (89), with pinion (81);
• the driving wheels (641, 642, 643) are rigidly mounted on the rotatable axle (644) and are connected, through the assigned driving belts (61, 62, 63) with the deflection wheels (651, 652, 653), wherein support wheels (66) are provided between them that are mounted on a rotatable axle (68), all three axles (644, 654, 68) being supported by an u-shaped supporting frame.

## Revendications

1. Dispositif destiné à séparer des supports d'impression (A), en particulier des lettres, qui sont debout sous forme de pile avec un bord sur une plaque de guidage inférieure (2) et qui sont disposées entre un arceau de pression (21) logé élastiquement et des cylindres d'entraînement (31, 32, 41, 42), les cylindres d'entraînement (31, 32, 41, 42) dépassant avec leurs surfaces enveloppantes de forme cylindrique à travers les ouvertures (11, 12, 13, 14) dans une plaque de guidage (1) et les supports d'impression (A) étant transportés individuellement sur le côté, **caractérisé en ce que**,
une zone de préséparation (I) est prévue avec des combinaisons de cylindres d'entraînement (3,4) composées de cylindres d'entraînement subdivisés (31, 32, 41, 42) avec une valeur de friction différente et avec un entraînement (5) avec roue libre, **en ce qu'**une zone de séparation (II) est prévue avec des éléments (6,7,77) pour la séparation et un capteur (10) pour la reconnaissance de support d'impression,
**en ce que** le capteur (10) est disposé dans la zone des éléments (6,7,77) pour la séparation et est accouplé électriquement avec l'entraînement (5) pour les combinaisons de cylindres d'entraînement (3,4) de manière à ce que l'entraînement (5) commute sur roue libre lors de la reconnaissance du début de support d'entraînement et soit en circuit en cas de reconnaissance de fin de support d'entraînement.

2. Disposition selon la revendication 1, **caractérisé en ce que**, pour les combinaisons de cylindres d'entraînement (3, 4), on prévoit un entraînement (5) commun séparé avec roue libre.

3. Disposition selon la revendication 1, **caractérisé en ce que**, pour les éléments (6, 7, 77), on prévoit pour la séparation et pour une paire de cylindres d'éjection (9), un entraînement commun séparé (8).

4. Disposition selon la revendication 1, **caractérisé en ce que**, les éléments (6, 7, 77) pour la séparation se composent d'une combinaison de courroies d'entraînement (6), d'une combinaison de contre-rouleaux (7) entraînée et adaptée à celle-ci ainsi que d'une combinaison de leviers coulissants (77) montée en amont et pareillement adaptée, et le capteur (10) est disposé dans la zone de la combinaison de contre-rouleaux (7).

5. Disposition selon la revendication 1, **caractérisé en ce qu'**une première combinaison de cylindres d'entraînement (3) se compose d'un premier cylindre d'entraînement (31) et d'un deuxième cylindre d'entraînement (32) qui sont disposés de manière superposée avec une distance par rapport à un axe commun (33) et dépassent à travers des ouvertures affectées (11, 12) dans la plaque de guidage (1) arrière,
**en ce que** le premier cylindre d'entraînement (31) est en bas et est adapté, dans sa longueur, à la hauteur des formats de lettre courants les plus petits,
**en ce que** la distance au cylindre d'entraînement (32) supérieur plus court est adaptée en fonction de la hauteur des formats de lettre courants les plus grands et
**en ce que** les deux cylindres d'entraînement (31, 32) présentent identiquement sur le contour externe, au moins une saillie (311, 321) s'étendant sur la longueur du cylindre parallèlement à l'axe de rotation, l'égalité des matériaux existant pour les saillies.

6. Disposition selon la revendication 1, **caractérisé en ce qu'**une deuxième combinaison de cylindres d'entraînement (4) se compose d'un premier cylindre d'entraînement (41) et d'un deuxième cylindre d'entraînement (42), qui sont disposés de manière superposée avec une distance par rapport à un axe commun (43) et dépassent à travers des ouvertures affectées (13, 14) dans la plaque de guidage (1) arrière, **en ce que** le premier cylindre d'entraînement (41) est en bas et est adapté, dans sa longueur, à la hauteur des formats de lettre courants les plus petits,
**en ce que** la distance au cylindre d'entraînement (42) supérieur plus court est adaptée en fonction de la hauteur des formats de lettre courants les plus grands et
**en ce que** le premier cylindre d'entraînement (41) présente sur le contour externe, au moins une saillie (411) s'étendant sur la longueur du cylindre parallèlement à l'axe de rotation et
**en ce que** le deuxième cylindre d'entraînement (42) est conçu sous forme de cylindre d'écartement lisse avec le même cercle enveloppant que le premier cylindre d'entraînement (41).

7. Disposition selon les revendications 1 et 5 à 6, **caractérisé en ce que** les saillies (311, 321), dans la première combinaison de cylindre d'entraînement (3) se composent de pièces moulées interchangeables de même matériau, de préférence du polyuréthane, et avec la même valeur de friction, et présentent, vis-à-vis de la saillie du premier cylindre d'entraînement (41) de la deuxième combinaison de cylindres (4), qui se compose pareillement d'une pièce moulée interchangeable de préférence en polyuréthane, une valeur de friction plus grande.

8. Disposition selon la revendication 6, **caractérisé en ce que** le deuxième cylindre d'entraînement (42) se compose d'un plastique technique relativement dur, comme du polyoxyméthylène.

9. Disposition selon les revendications 1 et 5 à 6, **caractérisé en ce que** les combinaisons de cylindre d'entraînement (3, 4) sont disposées parallèlement au contour.

10. Disposition selon les revendications 1 et 4, **caractérisé en ce que** la combinaison de courroies d'entraînement (6) présente des courroies d'entraînement (61, 62, 63) identiques, disposées de manière superposée à équidistance, qui dépassent à travers des ouvertures affectées (15) dans la plaque de guidage arrière (1).

11. Disposition selon la revendication 4, **caractérisé en ce que** la combinaison de contre-rouleaux (7) est disposée en face de la combinaison de courroies d'entraînement (6) et présente des contre-rouleaux (71,72,73) identiques disposées à équidistance sur un axe rotatif (75) de manière superposée.

12. Disposition selon la revendication 4, **caractérisé en ce que** la combinaison de leviers coulissants (77) se compose d'un levier à deux bras.

13. Disposition selon les revendications 10 à 12, **caractérisé en ce que** les contre-rouleaux (71,72,73) sont disposés en face des interstices entre les courroies d'entraînement (61, 62, 63) ou à l'extérieur par rapport à celles-ci et
**en ce que** la combinaison de leviers coulissants (77) est disposée avec le bras libre contre le dispositif de transport de lettres, devant les contre-rouleaux (72, 73), face aux interstices, entre les courroies d'entraînement (61, 62, 63).

14. Disposition selon la revendication 10, **caractérisé en ce que** les courroies d'entraînement (61, 62, 63) sont disposées à équidistance sur des roues d'entraînement (641, 642, 643) d'une combinaison de roues d'entraînement (64) et roues de renvoi (651, 652, 653) d'une combinaison de roues de renvoi (65) parallèle à l'axe, et **en ce que**, en cas de besoin, il est prévu, entre les deux derniers, des roues d'appui (66) libres lisses pour les courroies d'entraînement (61, 62, 63).

15. Disposition selon la revendication 10 et 14, **caractérisé en ce que** les courroies d'entraînement (61, 62, 63) sont conçues de préférence comme des courroies dentées et en conséquence les roues d'entraînement (641, 642, 643) et pareillement les roues de renvoi (651, 652, 653) comme des roues dentées,
**en ce que** les roues d'entraînement (641, 642, 643) sont fixées sur un axe rotatif (644) et
**en ce que** les roues de renvoi (651, 652, 653) sont fixées pareillement sur un axe rotatif (654).

16. Disposition selon les revendications 11 à 12, **caractérisé en ce que** l'axe (75) est logé en rotation avec les contre-rouleaux (71, 72, 73) serrés sur celui-ci sur les extrémités (762) libres d'un double levier de manutention (76) qui est logé avec ses autres extrémités (763) sur un axe (761) en rotation élastique en direction de la combinaison de courroies d'entraînement (6) et en éloignement de celle-ci,
**en ce que** le double levier de manutention (76) est pourvu en plus, aux extrémités fixes (763), d'un nez (7631) qui se situe dans la zone de pivotement d'une came (781) pour pivoter et bloquer le double levier de manutention (76) et
**en ce que** la combinaison de leviers coulissants (77) est disposée sur le même axe (761) que le double levier de manutention (76) et est pivoté dans le sens de la combinaison de courroies d'entraînement (6) au moyen de l'accouplement par frottement par glissement.

17. Disposition selon la revendication 16, **caractérisé en ce que** la came (781) est un élément du dispositif de blocage (78) qui est actionnable manuellement au moyen d'un levier (782) qui est fixé conjointement avec la came (781) sur un axe rotatif (783).

18. Disposition selon la revendication 1 et 14, **caractérisé en ce que** la paire de cylindre d'éjection (9) est composée d'un cylindre d'éjection (91) entraîné, qui est fixé sur un axe (911) rotatif, et d'un cylindre d'éjection (92) mené qui est également fixé sur un axe (921) rotatif, qui, à son tour, est logé sur un levier de manutention (93) logé en rotation élastique qui est relié de manière articulée au dispositif de blocage (78) via une tige de couplage (784) afin d'obtenir une mise hors fonction et blocage simultanés avec les contre-rouleaux (71, 72, 73).

19. Disposition selon la revendication 18, **caractérisé en ce que** le cylindre d'éjection (92) mené est plus court que le cylindre d'éjection entraîné (91) de plus que la hauteur du rabat d'enveloppe le plus grand de la lettre (A), et est disposé, aligné en haut, par rapport à celui-ci.

20. Disposition selon la revendication 4, **caractérisé en ce que** le capteur (10) est disposé dans le sens de transport du support d'impression directement après la combinaison de contre-rouleaux (7).

21. Disposition selon les revendications 1, 2 et 5 à 6, **caractérisé par** les caractéristiques suivantes:
• l'entraînement commun (5) pour les combinaisons de cylindre d'entraînement (3, 4) présente un premier moteur (54) avec un pignon (541) sur l'axe de moteur, qui est couplé via une courroie dentée (57) avec une roue intermédiaire (56) qui est disposée en rotation sur un axe rigide (561),
• la roue intermédiaire (56) est couplée via une courroie dentée (55) avec un pignon (52) qui est disposé fixement sur l'axe (43) rotatif commun de la deuxième combinaison de cylindres d'entraînement (4),
• le pignon (52) est couplé via une autre courroie dentée (53) avec un pignon (51) qui est fixé fixement sur l'axe (33) rotatif commun pour la première combinaison de cylindres d'entraînement (3),
• le pignon (51) et le pignon (52) sont pourvus d'une roue libre.

22. Disposition selon les revendications 1, 3, 10 à 11, 14 à 16 et 18, **caractérisé par** les caractéristiques suivantes:
• l'entraînement commun (8) pour la combinaison de courroies dentées (6), la combinaison de contre-rouleaux (7), ainsi que la combinaison de leviers coulissants (77) et la paire de cylindres d'éjection (9) présente un deuxième moteur (84) avec un pignon (841) sur l'axe du moteur qui est couplé, via une courroie dentée (871), avec une roue intermédiaire (87) qui est disposée fixement sur un axe en rotation (644) pour les roues d'entraînement (641, 642, 643) des courroies d'entraînement (61, 62, 63),
• la roue intermédiaire (87) est reliée via une autre courroie dentée (831) avec un pignon d'entraînement (83) qui est disposé en rotation sur un axe fixe (832),
• le pignon d'entraînement (83) est couplé via une autre courroie dentée (86) avec un pignon d'entraînement (82) qui est disposé fixement sur l'axe (761) en rotation pour le double levier de manutention (76) pour la combinaison de contre-rouleaux (7) et la combinaison de leviers coulissants (77),
• le pignon d'entraînement (83) est en outre couplé via une courroie dentée (89) avec un pignon (88) qui est disposé, conjointement avec le cylindre d'éjection (91) entraîné, fixement sur l'axe en rotation (911),
• le double levier de manutention (76) est logé en rotation sur l'axe (761) serré contre un ressort (79) et porte sur son extrémité libre (762) un axe en rotation (75) sur lequel sont fixés un pignon (81) et les contre-rouleaux (71,72,73),
• la combinaison de leviers coulissants est logée sous forme d'un levier à deux bras en rotation sur l'axe (761), via un accouplement par frottement par glissement, serrée contre un ressort (771),
• sur l'axe (761) est fixé en outre un pignon de transmission (821) qui est couplé via une courroie dentée (89) avec un pignon (81),
• les roues d'entraînement (641, 642, 643) sont fixées rigidement sur l'axe (644) en rotation et reliées via les courroies d'entraînement affectées (61, 62, 63) avec les roues de renvoi (651, 652, 653), des roues d'appui (66), qui sont fixées sur un axe en rotation (68), étant prévues dans l'intervalle, les trois axes (644, 654, 68) étant logés dans un bâti-support en forme de u.
